# EUROPÄISCHE PATENTSCHRIFT

(11) **EP 0 067 313 B1**
(45) Veröffentlichungstag und Bekanntmachung des Hinweises auf die Patenterteilung: **28.08.1985**
(21) Anmeldenummer: 82104169.6
(22) Anmeldetag: 13.05.1982
(51) Int. Cl.: G08B 17/10

(54) **Rauchdetektor mit einer impulsweise betriebenen Strahlungsquelle**
Smoke detector with a pulse-actuated radiation source
Détecteur de fumée comportant une source de rayonnement commandée par impulsions

(30) Priorität: 15.06.1981 CH 3926/81
(43) Veröffentlichungstag der Anmeldung: 22.12.1982
(73) Patentinhaber: CERBERUS AG, CH-8708 Männedorf (CH)
(72) Erfinder: Muggli, Jürg, Dr. Dipl.Phys., CH-8708 Männedorf (CH); Güttinger, Heinz, Dipl. Ing., CH-8708 Männedorf (CH)
(74) Vertreter: Tiemann, Ulrich, Dr.-Ing.

## Beschreibung

Die Erfindung geht aus von einem Rauchdetektor der im Oberbegriff des Patentanspruchs 1 definierten Gattung.

Ein derartiger Rauchdetektor ist beispielsweise aus der CH-PS417405 (US-PS 3 316 410) bekannt. Dabei wird eine Strahlungsquelle von einem Impulsgeber gesteuert und sendet kurzdauernde Strahlungsimpulse aus. Die mit dem Streustrahlungsempfänger verbundene Auswerteschaltung wird vom Impulsgeber der Strahlungsquelle so gesteuert, dass sie bei Aufnahme von Streustrahlung nur während der Impulsphasen der Strahlungsquelle ein Ausgangssignal abzugeben vermag. Störimpulse, welche zwischen den Strahlungsimpulsen auftreten, werden daher in der Auswerteschaltung blockiert und können nicht zur Auslösung eines Älarmsignals führen. Nachteilig ist dabei, dass Störimpulse, welche zufällig während derselben Zeit auftreten wie die Strahlungsimpulse, ein fehlerhaftes Signal auslösen können.

Zue Vermeidung dieses Nachteils ist bereits vorgeschlagen worden, einem solchen in Koinzidenz arbeitenden Rauchdetektor einen Integrator oder Zähler nachzuschalten, wie beispielsweise in der CH-PS 580 848 (US-PS 3 946 241) beschrieben ist. Trotzdem kann auch ein solcher Rauchdetektor bei schnell aufeinanderfolgenden Störungen, wie beispielsweise durch hochfrequente elektromagnetische Strahlung, fehlerhaft ausgelöst werden.

Schliesslich ist ein in Koinzidenz arbeitender Streulichtrauchdetektor aus der EP-PA 14 779 bekannt, bei welchem die Auswerteschaltung eine Zähleinrichtung aufweist, welche sowohl die Strahlungsquellenimpulse als auch die Ausgangsimpulse des Strahlungsempfängers zählt und jeweils bei ungeradzahligem Zählerstand nach einem beliebigen Strahlungsimpuls den Zähler auf Null zurückstellt, jedoch bei Erreichen eines vorgegebenen geradzahligen Zählerstandes ein Signal auslöst. Auch bei diesem, den Oberbegriff des Patentanspruchs 1 deckenden Rauchdetektor ist jedoch das Auftreten von Fehlalarmen nicht ausgeschlossen, da bei hochfrequenten elektromagnetischen Störungen während jedem Impuls ein Störpuls erzeugt werden kann. Ausserdem ist die Schaltung aufwendig und deshalb weniger zuverlässig.

Der Erfindung liegt die Aufgabe zugrunde, die vorstehend erwähnten Nachteile der vorbekannten Rauchdetektoren zu beseitigen und insbesondere einen Rauchdetektor zu schaffen, bei welchem eine fehlerhafte Signalabgabe als Folge von elektrischen Störungen verhindert wird.

Diese Aufgabe der Erfindung wird durch die im kennzeichnenden Teil des patentanspruchs 1 definierten Merkmale gelöst. Bevorzugte Ausführungsformen und weitere Ausgestaltungen der Erfindung sind in den abhängigen Ansprüchen definiert.

Gemäss einer Ausgestaltung des erfindungsgemässen Rauchdetektors sind zur Stromversorgung für die Strahlungsquelle ein Oszillator und zur Verstärkung der Ausgangsimpulse des Strahlungsempfängers ein Verstärker vorgesehen und der Sperrimpuls wird durch einen elektrischen Impuls des Oszillators erzeugt und mit umgekehrten Vorzeichen in den Verstärker geführt. Dem Verstärker ist ein Schwellenwertdetektor nachgeschaltet, welcher die Differenz von Sperrimpuls und Ausgangsimpuls des Strahlungsempfängers auswertet. Bei Abwesenheit von Rauch ist diese Differenz so gross, dass der Schwellenwertdetektor betätigt wird und dadurch ein Rückstellimpuls für die Zähleinrichtung ausgelöst wird. Ist jedoch Rauch in der Rauchmesskammer vorhanden, so wird die Differenz kleiner und der Rückstellimpuls wird unterdrückt.

Eine hochfrequente elektrische Störung, welche auftritt, solange die Strahlungsquelle Strahlungsimpulse abgibt, kann so höchstens ein zusätzliches Rückstellsignal für die Zähleinrichtung erzeugen. Der Rauchdetektor wird damit sicherer gegen die Auslösung von Fehlalarmen.

Eine Ausführungsform des erfindungsgemässen Rauchdetektors wird im folgenden anhand der Figuren näher erläutert.
Figur 1 stellt die Schaltung eines bevorzugten Ausführungsbeispiels des erfindungsgemässen Rauchdetektors dar.
Figur 2 zeigt eine Ausführungsform, bei welcher die Zähleinrichtung durch einen Integrator (Kondensator) ersetzt ist.
Figur 3 zeigt eine weitere Ausgestaltung, bei welcher zwischen Schwellenwertdetektor und Integrator ein Korrelationselement vorgesehen ist.

Bei der in Fig. 1 dargestellten Schaltung eines erfindungsgemässen Rauchdetektors liegen zwischen zwei Gleichspannung führenden Leitungen L, und L₂ ein Strahlungssender S, ein Strahlungsaufnehmer A, ein Schwellenwertdetektor N, eine Integrationsstufe I und eine als Kippstufe K ausgebildete Alarmstufe.

Der Strahlungssender S besteht aus einem Oszillator, welcher ungefähr alle 2 Sekunden einen Strom von ungefähr 1 A während ungefähr 100 ₖₜs durch die aus einer Licht oder InfrarotStrahlung emittierenden Diode bestehende Strahlungsquelle 1 leitet. Der Leistungstransistor 2 schaltet diesen Strom ein, welcher durch die Widerstände 3 und 4 begrenzt wird. Der Transistor 2 wird durch Transistor 5 über den Begrenzungswiderstand 6 angesteuert. Kondensator 7 und Widerstand 8 liefern die positive Rückkopplung des Oszillators. Der grosse Kondensator 9 liefert den Stromimpuls und wird wieder über den Widerstand 10 aufgeladen. Der Impuls wird ausgelöst, sobalt die Widerstände 11 un 12 an der Basis von Transistor 5 die Spannung liefern, welche die Transistoren 2 und 5 einschaltet.

Der Strahlungsaufnehmer A verstärkt das negative Empfangssignal des Strahlungsempfängers 13 und das positive Sperrsignal am Widerstand 4, welches durch den Widerstand 14 verkleinert wird, über den Kopplungskondensator 15, den Transistor 16 und den Rückkopplungswiderstand 17. Der Verstärker enthält ausserdem den Kollektorwiderstand 18 und den Kopplungskondensator 19.

Der Schwellenwertdetektor N besteht aus dem Transistor 20, dem Basiswiderstand 21 und dem Kollektorwiderstand 22.

Die Integrationsstufe I besteht aus einer Zähleinrichtung 23 ; sie erhält ein Zählsignal bei jedem Impuls vom Widerstand 6. Sofern die negative Differenz vom Sperrimpuls und Empfangsimpuls gross genug ist, erzeugt der Schwellenwertdetektor N ein Rückstellsignal, welches die Zähleinrichtung um mindestens eine Einheit zurückstellt. Die Schaltelemente zur Zurückstellung der Zähleinrichtung (23) können auch so eingerichtet sein, dass diese auf Null zurückgesetzt wird. Nach 2ⁿ⁻¹ Impulsen, bei welchen kein Rückstellimpuls erzeugt wurde, geht Q, von 0 auf 1 und erzeugt damit einen Alarmimpuls. An der Zähleinrichtung 23 kann der Zählstand (z. B. vier) eingestellt werden, bei welchem ein Signal an die Kippstufe K abgegeben werden soll.

Die Kippstufe K besteht aus einem Thyristor 24, welcher durch einen Alarmimpuls vom Zähler 23 angesteuert wird, einem Begrenzungswiderstand 25, einer Lampe oder LED 26 und einem Verzögerungskondensator 27, welcher bewirkt, dass das Zünden des Thyristors um mindestens die Sendeimpulslänge nach dem Alarmimpuls verzögert wird.

Die Schaltung bewirkt nun, dass, ähnlich wie in der Schaltung gemäss EP-PA 14 779, eine gewisse Anzahl aufeinanderfolgender Impulse mit genügend hohem Ausgangsimpuls des. Strahlungsempfängers 13 notwendig sind, um die Kippstufe K zu zünden. Fehlt nur ein Impuls, so wird die Zähleinrichtung 23 wieder zurückgestellt. Elektrische Störungen, welche von der Empfangszelle aufgenommen werden, können im allgemeinen nur einen Rückstellimpuls erzeugen und somit kein fehlerhaftes Alarmsignal produzieren.

Ein weiteres Problem der bakannten Rauchdetektoren liegt in der Temperaturabhängigkeit der Strahlungssender. Bei optischen Rauchdetektoren, bei denen als Lichtquelle eine Projektionslampe verwendet wird, kann die Temperaturkompensation durch einen Thermistor erfolgen (GB-PS 1 172 354).

Bei den meist verwendeten Halbleiterelementen nimmt die ausgesandte Strahlung mit zunehmender Temperatur stark ab. Es ist versucht worden, diese Strahlungsabnahme dadurch zu kompensieren, dass ein NTC-Widerstand in Serie zu LED geschaltet wird (Motorola, European MOS Selection 1979, 9-334). Die Widerstandswerte der NTC-Widerstände streuen jedoch so stark, dass die dadurch erreichte Kompensation nicht ausreichend ist.

Eine inhärente Eingeschaft der Schaltungsanordnung nach Anspruch 1 ist die Kompensation der bei erhöhter Umgebungstemperatur sich verkleinernden Lichtleistung der Lichtquelle.

Die Abnahme der Lichtleistung der LED 1 bei höherer Temperatur wird folgendermassen kompensiert : Bei höherer Temperatur wird die Basis-Emitter-Spannung am Transistor 5, bei welcher der Sendeimpuls startet, kleiner. Wegen der Spannungsteilung über die Widerstände 11 und 12 bedeutet dies, dass die Spannung am Kondensator 9 beim Start des Impulses bei höherer Temperatur kleiner wird. Der Sperrimpuls am Widerstand 4 wird dadurch kleiner, wodurch nur ein kleinerer Ausgangsimpuls des Strahlungsempfängers zur Unterdrückung des Rückstellsignals nötig ist.

Es ist natürlich möglich, die Zähleinrichtung 23 durch einen Integrator (Kondensator) zu ersetzen, wie es in Fig. 2 dargestellt ist. Der Kondensator 28 wird dabei über den Widerstand 29 aufgeladen. Seine Aufladezeit kann z. B. mindestens zwei Impulsabstände betragen. Sobalt er genügend hoch geladen ist, schaltet der Transistor 30 mit Zenerdiode 31 und Widerstand 32 an und zündet die Kippstufe K. Die Schaltung lässt sich noch sicherer gegen Störungen machen, wenn zwischen Schwellenwertdetektor N und Integrator I ein Korrelationselement C geschaltet wird, wie es in Fig. erläutert ist. Dieses besteht z. B. aus dem Transistor 33 und den Widerständen 34 und 35. Die Spannung am Clockeingang der Zähleinrichtung 23 ist normalerweise hoch und damit Transistor 33 leitend, wodurch der Rückstelleingang R der Zähleinrichtung 23 blockiert wird. Nur während des Impulses sperrt Transistor 33, so dass nur dann ein Rückstellsimpuls eingelesen werden kann. Durch diese Schaltung wird der Melder bei Rauch sicherer alarmieren.

Die Schaltung erlaubt es auch, auf einfache Art einen Rauchdetektor zu konstruieren, der bei schnell ansteigenden Temperaturen empfindlicher wird und bei einer bestimmten Temperatur auch ohne Rauch ein Alarmsignal abgibt. Dazu genügt es, einen in der Fig. 1 nicht dargestellten NTC-Widerstand parallel zum Strahlungsempfänger 13 zu schalten. Der NTC-Widerstand ragt vorzugsweise aus der äusseren Hülle des Rauchdetektors heraus und kann somit thermisch schnell reagieren. Der NTC-Widerstand hat bei höherer Temperatur einen kleineren Widerstand und verkleinert damit den Sperrimpuls. Sobald dieser Impuls klein genug ist, wird kein Rückstellimpuls erzeugt und damit ein Alarmsignal produziert.

## Patentansprüche

1. Rauchdetektor mit einer impulsweise betriebenen Strahlungsquelle (1), einem ausserhalb des direkten Strahlungsbereichs der Strahlungsquelle (1) angeordneten, bei Anwesenheit von Rauch im Strahlungsbereich durch Streusstrahlung beaufschlagten und Ausgangsimpulse abgebenden Strahlungsempfänger (13) und einer Auswerteschaltung, welche Schaltelemente (A, I) aufweist, die bei Ueberschreiten einer vorbestimmten Anzahl von Impulsen, die von einer Zähleinrichtung (23) ermittelt werden, ein Signal an eine Kippstufe (K) zur Abgabe eines Alarmsignals weiterleiten, dadurch gekennzeichnet, dass Mittel (4, 14) vorhanden sind, welche einen elektrischen Sperrimpuls erzeugen, dass weitere Mittel (N) vorhanden sind, durch welche die Differenz von Sperrimpuls und Ausgangsimpuls des Strahlungsempfängers (13) als Rückstellsignal der Zähieinrichtung (23) zugeführt wird, und dass weitere Mittel (6) vorhanden sind, welche die Zähleinrichtung (23) bei Ausbleiben des Rückstellsignals weiterschalten und bei Erreichen des vorbestimmten Zählerstandes der Zähleinrichtung (23) das Signal an die Kippstufe (K) weiterleiten.

2. Rauchdetektor gemäss Patentanspruch 1, dadurch gekennzeichnet, dass ein Oszillator, welcher den Strom für die Strahlungsquelle (1) liefert, und ein Verstärker (16, 17), welcher die Ausgangsimpulse des Strahlungsempfängers (13) verstärkt, vorgesehen sind und dass der Sperrimpuls durch einen elektrischen Impuls des Oszillators erzeugt wird, dass der Sperrimpuls auf den gleichen Eingang des Verstärkers (16, 17) gegeben wird wie der Ausgangsimpuls des Strahlungsempfängers (13) und dass die Differenzbildung zwischen dem Sperrimpuls und dem Ausgangsimpuls des Strahlungsempfängers (13) durch den Verstärker (16, 17) erfolgt.

3. Rauchdetektor gemäss Patentanspruch 1, dadurch gekennzeichnet, dass ein Differentialverstärker, welcher die Ausgangsimpulse des Strahlungsemfängers (13) verstärkt, vorgesehen ist und dass Ausgangsimpuls des Strahlungsempfängers (13) und Sperrimpuls auf verschiedene Eingänge des Differentialverstärkers gegeben werden.

4. Rauchdetektor gemäss einem der Patentansprüche 1 bis 3, dadurch gekennzeichnet, dass Schaltelemente (20, 21, 22) vorgesehen sind, welche bei Ueberschreiten des Betrages der Differenz von Sperrimpuls und Ausgangsimpuls des Strahlungsempfängers (13) um einen vorbestimmten Wert ein Rückstellsignal erzeugen, welches den Zählerstand der Zähleinrichtung (23) um mindestens eine Einheit zurückstellt.

5. Rauchdetektor gemäss einem der Patentansprüche 1 bis 4, dadurch gekennzeichnet, dass Schaltelemente vorgesehen sind, durch welche der Zählerstand, bei welchem ein Signal abgegeben wird, wahlweise eingestellt werden kann.

6. Rauchdetektor gemäss einem der Patentansprüche 1 bis 5, dadurch gekennzeichnet, dass die Zähleinrichtung (23) so eingerichtet ist, dass bei einem Zählerstand von Vier ein Signal abgegeben wird.

7. Rauchdetektor gemäss einem der Patentansprüche 4 bis 6, dadurch gekennzeichnet, dass. die Schaltelemente zur Erzeugung eines Rückstellsignals so eingerichtet sind, dass sie den Zählerstand der Zähleinrichtung (23) auf Null zurückstellen.

8. Rauchdetektor gemäss einem der Patentansprüche 1 bis 3, dadurch gekennzeichnet, dass Schaltelemente vorgesehen sind, welche bei Ueberschreiten des Betrages der Differenz von Sperrimpuls und Ausgangsimpuls des Strahlungsempfängers (13) um einen vorbestimmten Wert ein Rückstellsignal erzeugen, und dass durch das Rückstellsignal ein Kondensator (28), welcher gleichmässig aufgeladen wird und bei Erreichen eines vorbestimmten Ladezustands ein Signal auslöst, entladen wird.

9. Rauchdetektor gemäss Patentanspruch 8, dadurch gekennzeichnet, dass die Aufladezeit des Kondensators (28) mindestens zwei Impulsabstände beträgt.

10. Rauchtedektor gemäss einem der Patentansprüche 4 bis 9, dadurch gekennzeichnet, dass ein Korrelationselement (C) vorgesehen ist, welches so eingerichtet ist, dass das Rückstellsignal die Zähleinrichtung (23) nur zurückstellen kann, solange die Strahlungsquelle (1) Strahlungsimpulse abgibt.

11. Rauchdetektor gemäss einem der Patentansprüche 2 oder 4 bis 10, dadurch gekennzeichnet, dass parallel zum Strahlungsempfänger (13) ein NTC-Widerstand vorgesehen ist.

12. Rauchdetektor gemäss Patentanspruch 11, dadurch gekennzeichnet, dass der NTC-Widerstand ausserhalb des Gehäuses des Rauchdetektors angeordnet ist.

13. Rauchdetektor gemäss einem der Patentansprüche 11 oder 12, dadurch gekennzeichnet, dass der NTC-Widerstand so ausgebildet ist, dass bei Erreichen einer vorbestimmten Temperatur, vorzugsweise im Bereich von 50 bis 80°C, das Sperrsignal so klein ist, dass ohne Eindringen von Rauch in den Rauchdetektor von der Zähleinrichtung (23) ein Signal an die Alarmstufe abgegeben wird.

## Claims

1. A smoke detector comprising a pulse-like operated radiation source (1), a radiation receiver (13) arranged externally of the direct radiation of the radiation source (1), which radiation receiver (13) in the presence of smoke in the radiation region is impinged by scattered radiation and delivers output pulses, and an evaluation circuit containing switching elements (A, I), which deliver a signal to a switching stage (K) for the purpose of delivering an alarm signal when said output pulses exceed a predetermined number of pulses counted by a counter device (23), characterized in that means (4, 14) are provided for generating an electrical blocking blocking pulse, that further means (N) are provided for infeeding, by virtue of the difference of blocking pulse and alarm pulse of the radiation receiver (13), a reset signal to the counter device (23), and that further means (6) are provided for further switching the counter device (23) upon the absence of the reset signal and upon obtaining a predetermined counter state of the counter device (23), further conducting the signal to the switchingstage (K).

2. Smoke detector according to patent claim 1, characterized in that an oscillator for supplying current for the radiation source (1), and an amplifier (16, 17) for amplifying the output pulses of the radiation receiver (13) are provided and that the blocking pulse is generated by an electrical pulse of said oscillator that said blocking pulse is inputted to the same input of the amplifier (16, 17) as the output pulse of the radiation receiver (13) and that said amplifier (16, 17) performs the difference formation between the blocking pulse and the output pulse of the radiation receiver (13).

3. Smoke detector according to patent claim 1, characterized in that a differential amplifier for amplifying the output pulses of the radiation receiver (13) is provided and that the output pulse of the radiation receiver (13) and the blocking pulse are inputted to different inputs of the differential amplifier.

4. Smoke detector according to any of the patent claims 1 to 3, characterized in that switching elements (20, 21, 22) are provided containing means which, upon the difference of the blocking pulse and output pulse of the radiation receiver (13) exceeding a certain predetermined value, generate a reset signal which resets the counter state of the counter device (23) by at least one unit.

5. Smoke detector according to any of the patent claims 1 to 4, characterized in that switching elements are provided by means of which the counter state at which there is delivered a signal can be selectively set.

6. Smoke detector according to any of the patent claims 1 to 5, characterized in that said counter device (23) is structured such that at a counter state of four there is delivered a signal.

7. Smoke detector according to any of the patent claims 4 to 6, characterized in that said means for generating a reset signal are structured . such that they reset the counter state of the counter device (23) to null.

8. Smoke detector according to any of the patent claims 1 to 3, characterized in that switching elements are provided which, upon the magnitude of the difference of the blocking pulse and output pulse of the radiation receiver (13) exceeding a predetermined value, generate a reset signal and that a capacitor (28) which is substantially uniformly charged, and upon reaching a predetermined charging state, triggering a signal, is discharged.

9. Smoke detector according to patent claim 8, characterized in that the charging time of the capacitor (28) amounts to at least two pulse intervalls.

10. Smoke detector according to any of the patent claims 4 to 9, characterized in that a correlation element (C) is provided which is structured such that the signal only can reset the counter (23) as long as the radiation source (1) delivers radiation pulses.

11. Smoke detector according to any of the patent 2 or 4 to 10, characterized in that an NTC-resistor is connected in parallel with the radiation receiver (13).

12. Smoke detector according to patent claim 11, characterized in that said NTC-resistor is arranged externally of the housing of the smoke detector.

13. Smoke detector according to any of the patent claims 12 or 13, characterized in that said NTC-resistor is structured such that upon attaining a predetermined temperature preferably in the range of 50 °C to 80 °C, the blocking signal is so small that even without penetration of smoke into the smoke detector a signal is delivered by the counter device (23) to the alarm stage.

## Revendications

1. Détecteur de fumée comportant une source de rayonnement (1) commandée de façon impul- sionnelle, un récepteur de rayonnement (13) qui est disposé à l'extérieur de la zone directe de rayonnement de la source de rayonnement (1) et qui, la présence de fumée dans la zone de rayonnement, est chargé par un rayonnement diffus et délivre des impulsions de sortie, et un circuit d'exploitation qui comporte des organes de commutation (A, I) qui, lors du dépassement d'un nombre prédéterminé d'impulsions qui sont déterminées par un dispositif de comptage (23), retransmettent un signal à un étage à bascule (K) servant à délivrer un signal d'alarme, caractérisé par le fait qu'il est prévu des moyens (4, 14) qui produisent une impulsion électrique de blocage, qu'il est prévu d'autres moyens (N) à l'aide desquels la différence de l'impulsion de blocage et de l'impulsion de sortie du récepteur de rayonnement (13) est envoyée en tant que signal de rétrogradation au dispositif de comptage (23) et qu'il est prévu d'autres moyens (6) qui font avancer le dispositif de comptage (23) dans le cas de l'absence du signal de rétrogradation et qui retransmettent le signal à l'étage à bascule (K) lorsqu'un état de comptage prédéterminé du dispositif de comptage (23) est atteint.

2. Détecteur de fumée selon la revendication 1, caractérisé en ce qu'il est prévu un oscillateur, qui délivre le courant pour la source de rayonnement (1), un amplificateur (16, 17) qui amplifie les impulsions de sortie du récepteur de rayonnement (13) et que l'impulsion de blocage est produite par une impulsion électrique de l'oscillateur, que l'impulsion de blocage est envoyée à la même entrée de l'amplificateur (16, 17) que l'impulsion de sortie du récepteur de rayonnement (13), et que la formation de la différence entre l'impulsion de blocage et l'impulsion de sortie du récepteur de rayonnement (13) est réalisée par l'amplificateur (16, 17).

3. Détecteur de fumée suivant la revendication 1, caractérisé par le fait qu'il est prévu un amplificateur différentiel, qui amplifie les signaux de sortie du récepteur de rayonnement (13), et que l'impulsion de sortie du récepteur de rayonnement (13) et l'impulsion de blocage sont envoyées à des entrées différentes de l'amplificateur différentiel.

4. Détecteur de fumée suivant l'une des revendications 1 à 3, caractérisé par le fait qu'il est prévu des organes de commutation (20, 21, 22) qui, lors du dépassement, d'une certaine valeur, par la différence entre l'impulsion de blocage et l'impulsion de sortie du récepteur de rayonnement (13), produisent un signal de rétrogradation, qui rétrograde au moins d'une unité l'état de comptage du dispositif de comptage (23).

5. Détecteur de fumée suivant l'une des revendications 1 à 4, caractérisé par le fait qu'il est prévu des organes de commutation à l'aide desquels l'état de comptage, pour lequel un signal est délivré, peut être réglé à volonté.

6. Détecteur de fumée suivant l'une des revendications 1 à 5, caractérisé par le fait que le dispositif de comptage (23) est agencé de telle manière que le signal est délivré pour un état de comptage égal à quatre.

7. Détecteur de fumée suivant l'une des revendications 4 à 6, caractérisé par le fait que les organes de commutation servant à produire un signal de rétrogradation sont agencés de telle manière qu'ils ramènent à zéro l'état de comptage du dispositif de comptage (23).

8. Détecteur de fumée selon l'une des revendications 1 à 3, caractérisé en ce qu'il est prévu des organes de commutation qui, lors du dépassement d'une valeur prédéterminée par la différence entre l'impulsion de blocage et l'impulsion de sortie du récepteur de rayonnement (13), produisent un signal de rétrogradation et que ce signal de rétrogradation provoque la décharge d'un condensateur (28) qui est chargé uniformément et déclenche un signal lorsqu'il atteint un état de charge prédéterminé.

9. Détecteur de fumée selon la revendication 8, caractérisé en ce que la durée de charge du condensateur (28) est égale au moins à deux intervalles entre impulsions.

10. Détecteur de fumée suivant l'une des revendications 4 à 9, caractérisé par le fait qu'il est prévu un élément de corrélation (C) qui est agencé de telle sorte que le signal de rétrogradation peut rétrograder le dispositif de comptage (23) uniquement tant que la source de rayonnement (1) délivre des impulsions de rayonnement.

11. Détecteur de fumée suivant l'une des revendications 2 ou 4 à 10, caractérisé par le fait qu'une résistance à coefficient négatif de température est prévue en parallèle avec le récepteur de rayonnement (13).

12. Détecteur de fumée suivant la revendication 11, caractérisé par le fait que la résistance à coefficient négatif de température est disposée à l'extérieur du boîtier du détecteur de fumée.

13. Détecteur de fumée suivant l'une des revendications 11 ou 12, caractérisé par le fait que la résistance à coefficient de température négatif est agencée de telle sorte que lorsqu'une température prédéterminée est atteinte, située de préférence dans la gamme allant de 50 à 80 °C, le signal de blocage est suffisamment faible pour que sans aucune pénétration de fumée dans le détecteur de fumée, un signal soit délivré à l'étage d'alarme par le dispositif de comptage (23).
